# EUROPÄISCHE PATENTSCHRIFT

(11) **EP 3 309 381 B1**
(45) Veröffentlichungstag und Bekanntmachung des Hinweises auf die Patenterteilung: **04.03.2020**
(21) Anmeldenummer: 17192019.2
(22) Anmeldetag: 20.09.2017
(51) Int. Cl.: F02M 26/32, F28F 9/02, F28D 21/00

(54) **ABGASRÜCKFÜHRKÜHLER FÜR EINE BRENNKRAFTMASCHINE**
EXHAUST GAS RECIRCULATION COOLER FOR AN INTERNAL COMBUSTION ENGINE
REFROIDISSEUR DE GAZ D'ÉCHAPPEMENT RÉCIRCULÉS POUR UN MOTEUR À COMBUSTION INTERNE

(30) Priorität: 13.10.2016 DE 102016220017; 11.04.2017 DE 102017206201
(43) Veröffentlichungstag der Anmeldung: 18.04.2018
(73) Patentinhaber: Mahle International GmbH, 70376 Stuttgart (DE)
(72) Erfinder: GRILL, Oliver, 71159 Mötzingen (DE); WEISER, Helmut, 72076 Tübingen (DE)
(74) Vertreter: BRP Renaud & Partner mbB Rechtsanwälte Patentanwälte Steuerberater

(56) Entgegenhaltungen:
- WO-A1-2015/121148
- DE-A1- 3 212 914
- DE-A1-102014 208 259
- JP-A- 2014 194 296
- US-A1- 2015 260 466

## Beschreibung

Die Erfindung betrifft einen Abgasrückführkühler für eine Brennkraftmaschine, insbesondere eines Kraftfahrzeugs nach dem Oberbegriff des Anspruchs 1 .

In einem Abgasrückführkühler wird das Abgas gekühlt, das nachfolgend Brennräumen einer Brennkraftmaschine erneut zusammen mit der Verbrennungsluft zugeführt wird. Insbesondere werden die Abgasrückführkühler bei Kraftfahrzeugen mit Dieselmotoren eingesetzt, um Abgasemissionen durch die Rückführung des abgekühlten Abgases in die Brennräume zu reduzieren.

Zum Kühlen des Abgases werden in einem Gehäuse mehrere Kühlrohre in mehreren Reihen zu einem Rohrbündel angeordnet. Die Kühlrohre sind meistens aus Edelstahl geformte Wingletrohre, in denen Strömungshindernisse zur besseren Wärmeübertragung integral - beispielsweise durch ein Einprägen - ausgeformt sind. Durch die Wingletrohre strömt das Abgas und wird durch ein in dem Gehäuse fließendes Kühlmittel gekühlt. Ein Abgaseinlass und ein Abgasauslass werden in der Regel jeweils durch einen Diffusor bewerkstelligt, wobei der jeweilige Diffusor mit dem Gehäuse verbunden ist und eine Schnittstelle zum Kundenanschluss bildet.

Um eine bessere Wärmeübertragung zwischen dem Abgas und dem Kühlmittel zu erreichen, wird ein längeres und gleichmäßiges Beaufschlagen des Rohrbündels mit dem Kühlmittel angestrebt. Da jedoch die Menge des zufließenden Kühlmittels begrenzt ist, ist ein längeres sowie gleichmäßiges Beaufschlagen des Rohrbündels mit dem Kühlmittel schwer erreichbar. Aus dem Stand der Technik sind unterschiedliche Lösungen zur Verbesserung der Wärmeübertragung zwischen Abgas und Kühlmittel bereits bekannt. DE 196 54 366 A1 offenbart beispielweise Kühlrohre mit Strömungshindernissen, die an der Wandung des Kühlrohrs befestigt sind. DE 10 2010 008 176 B4 und DE 11 2013 004 680 T5 offenbaren Turbulenzeinlagen, die um die Kühlrohre angeordnet sind.
DE 199 61 284 A1 offenbart ein Wandelement aus Draht, das ein Rohr ummantelt und eine Turbulenzströmung um dieses erzeugt. Auch
DE 10 2009 038 643 A1 und DE 10 2007 005 370 A1 offenbaren Kühlrohre mit integralen Strömungshindernissen sowie Einlagen, die zwischen den Kühlrohren angeordnet werden können. Durch Strömungshindernisse und Turbulenzeinlagen kann die Strömung in dem Rohrbündel oder in den Kühlrohren beeinflusst und die Wärmeübertragung zwischen Abgas und Kühlmittel verbessert werden. WO 2015/121148 A1 offenbart des Weiteren ein Umlenkelement, das in dem Kühlmitteleinlass angeordnet ist und das Kühlmittel gezielt zum Abgaseinlass lenkt. DE 32 12 914 A1 offenbart Umlenkelemente, die in dem Rohrbündel zwischen zwei Stapeln aus den jeweiligen Kühlrohren angeordnet sind.
DE 10 2010 001 635 A1 offenbart ein Umlenkelement aus Draht.
US 2013/0327499 A1 offenbart eine alternative Ausgestaltung der Umlenkelemente. Die Umlenkelemente können dabei zu schnelles Abfließen des Kühlmittels aus dem Rohrbündel verhindern.

US 2015/0260466 A1, JP 2014-194296 A und DE 10 2014 208 259 A1 offenbaren gattungsgemäße Abgasrückführkühler, die jeweils eine Strömungsleitstruktur aufweisen. Die Strömungsleitstruktur greift dabei aus dem Ringraum in den Rohrblock ein und ist zusätzlich an dem Rohrblock festgelegt. In US 2015/0260466 A1 ist dazu beispielweise eine Ringstruktur vorgesehen, an der die Strömungsstruktur klemmend festgelegt ist. Die Strömungsleitstrukturen leiten das Kühlmittel gezielt zwischen den einzelnen Rohrreihen und verbessern dadurch die Wärmeübertragung zwischen dem Abgas und dem Kühlmittel. Nachteiligerwelse erhöhen derartige Strömungsleitstrukturen erheblich die Kosten des Abgasrückführkühlers und sind zudem nicht modular verwendbar.

Die Aufgabe der Erfindung ist es daher, einen Abgasrückführkühler bereitzustellen, in dem ein längeres und gleichmäßiges Beaufschlagen des Rohrbündels mit dem Kühlmittel durch eine kostengünstige und einfache Strömungsleitstruktur ermöglicht wird und dadurch die Wärmeübertragung zwischen dem Kühlmittel und dem Abgas verbessert wird.

Diese Aufgabe wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, ein In einen Abgasrückführkühler fließendes Kühlmittel in dem Abgasrückführkühler möglichst verlustarm zu einem sogenannten Abgaseintrittsboden umzuleiten und dadurch eine Steigerung der Wärmeübertragung in dem Abgasrückführkühler zwischen einem heißeren Abgas und dem kälteren Kühlmittel zu erreichen. Der Abgasrückführkühler weist dazu ein Gehäuse auf, in dem mehrere Kühlrohre in Spalten nebeneinander zu einer Rohrreihe und wenigstens zwei Rohrreihen übereinander und beabstandet zueinander zu einem Rohrblock angeordnet sind. Das jeweilige Kühlrohr ist innen vom Abgas durchströmbar und verbindet gasleitend einen Abgaseinlass mit einem Abgasauslass. Außen ist das jeweilige Kühlrohr innerhalb des Gehäuses vom Kühlmittel umströmbar, wozu das Gehäuse einen in das Gehäuse in einem Einlassbereich einmündenden Kühlmitteleinlass und einen Kühlmittelauslass aufweist. Der Abgasrückführkühler weist auch einen den Rohrblock in der Umfangsrichtung umschließenden Ringraum auf, der von dem Kühlmittel durchströmbar ist. Dabei weist der Abgasrückführkühler eine Strömungsleitanordnung zum Führen des Kühlmittels im Inneren des Rohrblocks auf, die in dem Gehäuse zumindest bereichsweise an wenigstens einer der Rohrreihen anliegend angeordnet ist.

Die Strömungsleitanordnung liegt an wenigstens einer der Rohrreihen an. So kann die Strömungsleitanordnung beispielsweise zwischen den benachbarten Rohrreihen angeordnet werden und mehrere Führungskanäle zum Führen des Kühlmittels - wie beispielsweise Wasser - zwischen den jeweiligen benachbarten Rohrreihen aufweisen. Die Führungskanäle können das Kühlmittel von dem Einlassbereich des Gehäuses zwischen den beiden Rohrreihen im Wesentlichen in eine einer Längsrichtung des Rohrblocks orthogonale Querrichtung führen und ein Abfließen des Kühlmittels in die Längsrichtung zum Kühlmittelauslass verzögern. So kann ein längeres und gleichmäßiges Beaufschlagen des Rohrblocks insbesondere in dem heißeren Eintrittsbereich mit dem Kühlmittel ermöglicht werden und folglich auch die Wärmeübertragung zwischen dem Kühlmittel und dem Abgas verbessert werden. Die Strömungsleitanordnung kann beispielsweise wenigstens eine Leitplatte mit Führungskanälen aufweisen, die zwischen den benachbarten Rohrreihen angeordnet wird und ein Führen des Kühlmittels im Wesentlichen in die Querrichtung ermöglicht,

Alternativ oder zusätzlich kann die Strömungsleitanordnung bekannterweise an einer oder mehreren Rohrreihen an einer dem Ringraum zugewandten Seite des Rohrblocks anliegen und das Kühlmittel aus dem Ringraum zwischen die benachbarten Rohrreihen führen. So kann ein Abfließen des Kühlmittels aus dem Einlassbereich von dem Kühlmitteleinlass zu dem Kühlmittelauslass um den Rohrblock gehemmt werden und ein längeres und gleichmäßiges Beaufschlagen des Rohrblocks mit dem Kühlmittel ermöglicht werden.

Die Strömungsleitanordnung kann vorteilhafterweise bereits bei der Herstellung des Abgasrückführkühlers in dem Rohrblock angeordnet werden. Abhängig von den Abmessungen des Abgasrückführkühlers kann auch die Strömungsleitanordnung entsprechend angepasst werden. Durch die Strömungsteitanordnung wird die Wärmeübertragung in dem Abgasrückführkühler erhöht und dadurch ein mechanisches Versagen des Abgasrückführkühlers infolge eines Überhitzens vorteilhaft verhindert.

Ferner Ist vorgesehen, dass die Strömungsleitanordnung wenigstens eine Strömungsleitstruktur aufweist, wobei die Strömungsleitstruktur zumindest bereichsweise in dem Einlassbereich des Gehäuses angeordnet ist und aus dem Ringraum in den Rohrblock eingreift. So kann die Strömungsleitstruktur vorteilhaft ein Abfließen des Kühlmittels um den Rohrblock aus dem Einlassbereich verzögern und ein Führen des Kühlmittels zwischen den benachbarten Rohrreihen im Wesentlichen in die Querrichtung ermöglichen. Die Strömungsleitanordnung kann mehrere Strömungsleitstrukturen aufweisen, die aus dem Ringraum in den Rohrblock einseitig oder beidseitig gegenüberliegend eingreifen. Das Fließverhalten des Kühlmittels in dem Ringraum und in dem Rohrblock kann dabei durch die Anzahl, die Anordnung der Strömungsleitstrukturen an dem Rohrblock, die Abmessungen und die Ausgestaltung der Strömungsleitstrukturen vorteilhaft beeinflusst werden.

Erfindungsgemäß weist die wenigstens eine Strömungsleitstruktur mehrere einzelne Drahtelemente auf, wobei das jeweilige Drahtelement für jeweils eine Rohrreihe oder für jeweils einige der Rohrreihen vorgesehen ist. Um ein Festlegen des jeweiligen Drahtelements an dem Rohrblock zu erleichtern, umgreift das jeweilige Drahtelement erfindungsgemäß wenigstens eine der Rohrreihen zumindest bereichsweise an einer dem Ringraum zugewandten Seite. Das jeweilige Drahtelement ist dadurch klemmend oder formschlüssig an einer der Rohrreihen angeordnet und greift aus dem Ringraum in Zwischenräume zu den benachbarten Rohrreihen ein. Dabei kann das jeweilige Drahtelement mehrere oder einzelne Rohrreihen umgreifen und dadurch das Fließmuster des Kühlmittels in dem Rohrblock und in dem Ringraum beeinflusst werden.

Vorteilhafterweise ist vorgesehen, dass die Strämungsleitstruktur wenigstens einen Festlegbereich zum Festlegen der Strömungsleitstruktur an der Rohrreihe und wenigstens einen Strömungsleitbereich zum Führen des Kühlmittels zwischen den benachbarten Rohrreihen aufweist. Der Festlegbereich kann die Strömungsleitstruktur beispielsweise formschlüssig oder kraftschlüssig an der Rohrreihe festlegen. Dadurch kann insbesondere der Montageaufwand der Strömungsleitstruktur an dem Rohrblock erheblich reduziert werden. Durch den Strömungsleitbereich wird das Kühlmittel durch den Rohrblock geführt, wobei der Strömungsleitbereich In dem Einlassbereich des Gehäuses angeordnet Ist und so ein Führen des Kühlmittels bereits ab dem Kühlmitteleinlass in dem Rohrblock ermöglicht. Durch die Anzahl, die Anordnung an dem Rohrblock, die Abmessungen und die Ausgestaltung der Strömungsleitstrukturen kann das Fließmuster des Kühlmittels in dem Ringraum und in dem Rohrblock vorteilhaft beeinflusst werden.

In einer besonders vorteilhaften Weise können der Festlegbereich und/oder der Strömungsleitbereich der Strömungsleitstruktur zwischen zwei benachbarten Rohrreihen eingeklemmt sein. Dadurch kann ein unerwünschtes Verschieben der Strömungsleitstruktur innerhalb des Rohrblocks verhindert und ein besonders sicheres Festlegen der Strömungsleistruktur in dem Rohrblock erreicht werden.

Um die Wärmeübertragung zwischen dem Kühlmittel und dem Abgas weiter zu erhöhen, ist vorteilhafterweise vorgesehen, dass der Strömungsleitbereich das aus dem Kühlmitteleinlass zuströmende Kühlmittel zu dem Abgaseinlass - also zu dem sogenannten Abgaseintrittsboden - umlenkt. An dem Abgaseinlass weist das zu kühlende Abgas die höchste Temperatur und das aus dem Kühlmitteleinlass zuströmende Kühlmittel weist die niedrigste Temperatur innerhalb des Gehäuses auf. Durch ein Umlenken des Kühlmittels wird an dem Abgaseinlass ein hoher Temperaturgradient zwischen dem Kühlmittel und dem Abgas erreicht und folglich die Wärmeübertragung vorteilhaft erhöht. Der Strömungsleitbereich kann dazu wenigstens einen Führungskanal aufweisen, der im Wesentlichen quer zu der Längsrichtung des Rohrblocks angeordnet ist und so ein Umlenken des Kühlmittels zu dem Abgaseinlass ermöglicht. Der Führungskanal kann sich dabei über die gesamte Breite oder alternativ nur teilweise in die Breite des Rohrblocks erstrecken. Auch der Winkel des Führungskanals zu der Längsrichtung oder zu der Querrichtung des Rohrblocks kann angepasst werden, um das Fließmuster des Kühlmittels in dem Rohrblock zu beeinflussen.

Erfindungsgemäß weist die Strömungsleitstruktur mehrere einzelne Drahtelemente auf. Das Drahtelement kann dabei beispielsweise ein Spritzformteil, ein Spritzgussteil oder ein Drahtausformteil sein. Das Drahtelement weist vorteilhaft ein geringes Volumen auf und vermindert das in dem Gehäuse fließende Volumen des Kühlmittels nur unwesentlich, So wird auf eine vorteilhafte Weise das Kühlmittel in dem Rohrblock geführt und das Volumen des Kühlmittels in dem Gehäuse bleibt erhalten. Das Drahtelement weist vorteilhafterweise auch nur eine geringe Auswirkung auf den Druckverlust in dem Kühlmittelstrom. Des Weiteren kann das Drahtelement kostengünstig hergestellt werden.

Vorteilhafterweise ist des Weiteren vorgesehen, dass der Festlegbereich und der Strömungsleitbereich an dem Drahtelement integral ausgeformt sind. So kann der Festlegbereich beispielsweise mäanderförmig oder klammerförmig ausgeformt sein und ein kraftschlüssiges Festlegen der Strömungsleitstruktur an dem Rohrblock ermöglichen. Ein formschlüssiges Festlegen des Festlegbereichs beispielsweise an Einprägungen der Kühlrohre ist ebenfalls möglich. Der Strömungsbereich kann in Form eines längeren Führungskanals ausgeformt sein, der sich im Wesentlichen in die Querrichtung erstreckt. Durch ein Anpassen der Länge des Führungskanals oder des Winkels zu der Querrichtung des Rohrblocks kann das Fließmuster des Kühlmittels in dem Rohrblock vorteilhaft beeinflusst werden.

Um den Abgaseinlass möglichst effektiv kühlen zu können, ist vorgesehen, dass die Strömungsleitanordnung eine Ringstruktur aufweist. Dabei ist die Ringstruktur in dem Ringraum um den Rohrblock angeordnet und trennt fluidhemmend den Einlassbereich innerhalb des Ringraumes zumindest bereichsweise von dem Kühlmittelauslass ab. So wird auf eine vorteilhafte Weise ein Abfließen des Kühlmittels um den Rohrblock aus dem Einlassbereich gehemmt und die Wärmeübertragung in dem Einlassbereich verbessert. Die Ringstruktur kann beispielsweise in einer Vertiefung des Gehäuses angeordnet und so an dem Gehäuse festgelegt werden. Alternativ kann die Ringstruktur an einer Vertiefung des Gehäuses festgelegt werden.

Vorgesehen ist auch, dass die Ringstruktur wenigstens eine Durchlassöffnung aufweist, durch die das Kühlmittel aus dem Einlassbereich innerhalb des Ringraumes zu dem Kühlmittelauslass fließen kann. Die Durchlassöffnung kann beispielsweise an einer Seitenfläche oder an einem abgewinkelten Bereich der Ringstruktur vorgesehen sein, um zumindest teilweise ein Abfließen des Kühlmittels aus dem Einlassbereich zu ermöglichen. Insbesondere kann dadurch ein Aufstauen des Kühlmittels und so ein Überhitzen in dem Einlassbereich verhindert werden und der Kühlmitteldruck in dem Gehäuse aufrechterhalten werden.

Die Ringstruktur kann vorteilhafterweise an dem Rohrblock und/oder an dem Gehäuse federnd und/oder vorgespannt festgelegt sein. Dazu kann die Ringstruktur beispielsweise federnde an der Ringstruktur ausgebildete Strukturen in ihre Längsrichtung aufweisen, die die Ringstruktur von mechanischen Belastungen wie beispielsweise Vibrationen vorteilhaft schützen können.

Bei einer Weiterbildung der erfindungsgemäßen Lösung ist vorteilhafterweise vorgesehen, dass das Gehäuse einen Umlaufraum aufweist, wobei der Umlaufraum den Rohrblock in dem Einlassbereich in der Umfangsrichtung umschließt und beispielsweise durch eine Vertiefung in dem Gehäuse ausgeformt ist. In dem Umlaufraum kann das Kühlmittel vor dem Führen in den Rohrblock gesammelt und der Rohrblock in dem Einlassbereich zusätzlich gekühlt werden. Aus dem Umlaufraum kann das Kühlmittel anschließend zwischen die Rohrreihen geführt werden, um das Abgas zu kühlen. Auf diese Weise kann ein gleichmäßiges Beaufschlagen des Rohrblocks mit dem Kühlmittel erreicht werden und folglich die Wärmeübertragung zwischen dem Kühlmittel und dem Abgas in dem Einlassbereich erhöht werden.

Vorteilhafterweise ist vorgesehen, dass die Strömungsleitanordnung die Ringstruktur und wenigstens eine Strömungsleitstruktur aufweist und dass wenigstens eine der Strömungsleitstrukturen an der Ringstruktur integral ausgebildet ist. Die integral an der Ringstruktur ausgebildete Strömungsleitstruktur kann auf eine besonders stabile Weise ausgestaltet werden und dadurch die Lebensdauer der Strömungsleitanordnung erhöht werden.

Alternativ ist vorgesehen, dass die Strömungsleitanordnung die Ringstruktur und wenigstens eine Strömungsleitstruktur aufweist, wobei die Ringstruktur wenigstens eine der an dem Rohrblock angeordneten Strömungsleitstrukturen umgreift. Hier können die Strömungsleitstrukturen zuerst in dem Rohrblock angeordnet werden und anschließend die Ringstruktur um den Rohrblock angeordnet werden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine Teilschnittansicht eines erfindungsgemäßen Abgasrückführkühlers;
- Fig. 2: eine Teilschnittansicht eines Abgasrückführkühlers mit einem Umlaufraum;
- Fig. 3: eine Ansicht einer Strömungsleitanordnung, die an einem Rohrblock angeordnet ist;
- Fig. 4: eine Draufsicht auf eine Strömungsleitanordnung, die an einem Rohrblock angeordnet ist;
- Fig. 5: eine Ansicht einer Strömungsleitstruktur;
- Fig. 6: eine Ansicht mehrerer Strömungsleitstrukturen, die zu einer Strömungsleitanordnung angeordnet sind;
- Fig. 7: eine Ansicht eines Abgasrückführkühlers mit einer Ringstruktur;
- Fig. 8: eine Ansicht eines Abgasrückführkühlers mit einer Ringstruktur und mit mehreren Strömungsleitstrukturen.

Fig. 1 zeigt eine Teilschnittansicht eines erfindungsgemäßen Abgasrückführkühlers 1. Der Abgasrückführkühler 1 weist ein Gehäuse 2 auf, in dem mehrere Kühlrohre 3 in Spalten nebeneinander zu einer Rohrreihe 4 und wenigstens zwei Rohrreihen 4 übereinander und beabstandet zueinander zu einem Rohrblock 5 angeordnet sind. Das jeweilige Kühlrohr 3 ist innen vom Abgas durchströmbar und verbindet gasleitend einen Abgaseinlass 6 mit einem Abgasauslass 7. Die einzelnen Kühlrohre 3 sind an dem Abgaseinlass 6 mit einem Abgaseintrittsboden 6a und an dem Abgasauslass 7 mit einem Abgasaustrittsboden 7a fluiddicht verbunden. Außen ist das jeweilige Kühlrohr 3 innerhalb des Gehäuses 2 vom Kühlmittel umströmbar, wozu das Gehäuse 2 einen in das Gehäuse 2 in einem Einlassbereich 8 einmündenden Kühlmitteleinlass 9 und einen Kühlmittelauslass 10 aufweist. Der Abgasrückführkühler 1 weist auch einen den Rohrblock 5 in der Umfangsrichtung umschließenden Ringraum 11 auf, der von dem Kühlmittel durchströmbar ist. Erfindungsgemäß weist der Abgasrückführkühler 1 eine Strömungsleitanordnung 12 zum Führen des Kühlmittels im Inneren des Rohrblocks 5 auf, die in dem Gehäuse 2 zumindest bereichsweise an wenigstens einer der Rohrreihen 3 anliegend angeordnet ist.

In diesem Ausführungsbeispiel weist die Strömungsleitanordnung 12 eine Ringstruktur 13 auf, die in dem Ringraum 11 um den Rohrblock 5 angeordnet ist.

Die Ringstruktur 13 trennt fluiddicht den Einlassbereich 8 innerhalb des Ringraumes 11 von dem Kühlmittelauslass 10, so dass ein Abfließen des Kühlmittels um den Rohrblock 5 aus dem Einlassbereich 8 verhindert wird die Wärmeübertragung in dem Einlassbereich 8 verbessert wird. Zu einer weiteren Verbesserung der Wärmeübertragung zwischen dem Abgas und dem Kühlmittel weist das Gehäuse 2 einen Umlaufraum 14 auf, der den Rohrblock 5 in dem Einlassbereich 8 in der Umfangsrichtung umschließt.

Fig. 2 zeigt eine Teilschnittansicht des Abgasrückführkühlers 1 mit dem Umlaufraum 14. Zur Übersichtlichkeit sind hier die mittleren Kühlrohre 3 in der Rohrreihe 4 gestrichelt dargestellt. In dem Umlaufraum 14 wird das Kühlmittel vor dem Führen zu dem Abgaseinlass 6 aufgestaut und der Rohrblock 5 wird in dem Einlassbereich 8 länger gekühlt. Aus dem Umlaufraum 14 kann das Kühlmittel anschließend in den Rohrblock 5 - wie durch Pfeile angedeutet - geführt werden. Auf diese Weise kann ein gleichmäßiges Beaufschlagen des Rohrblocks 5 mit dem Kühlmittel erreicht werden und folglich die Wärmeübertragung zwischen dem Kühlmittel und dem Abgas in dem Einlassbereich 8 erhöht werden.

Fig. 3 zeigt eine Ansicht und Fig. 4 eine Draufsicht der Strömungsleitanordnung 12, die an dem Rohrblock 5 angeordnet ist. Die Strömungsleitanordnung 12 weist zwei Strömungsleitstrukturen 15 auf, die in diesem Ausführungsbeispiel Drahtelemente 16 sind. Die Strömungsleitstrukturen 15 können bereichsweise in dem Einlassbereich 8 des Gehäuses 2 angeordnet werden und aus dem Ringraum 11 in den Rohrblock 5 eingreifen. Die Strömungsleitstrukturen 15 weisen jeweils einen Festlegbereich 17 zum Festlegen der jeweiligen Strömungsleitstruktur 15 an der jeweiligen Rohrreihe 4 und einen Strömungsleitbereich 18 zum Führen des Kühlmittels zwischen den benachbarten Rohrreihen 4 auf. Der Festlegbereich 17 umgreift die jeweilige Rohrreihe 4 und legt klemmend die Strömungsleitstruktur 15 an dem Rohrblock 5 fest.

Um die Wärmeübertragung zwischen dem Kühlmittel und dem Abgas zu erhöhen, lenkt der Strömungsleitbereich 18 das aus dem Kühlmitteleinlass 9 zuströmende Kühlmittel zu dem Abgaseinlass 6 um. Der Strömungsbereich 18 der jeweiligen Strömungsleitstruktur 15 weist dazu zwei Führungskanäle 19 auf, die sich im Wesentlichen in eine Querrichtung 20 zu einer Längsrichtung 21 des Rohrblocks 5 erstrecken. Der jeweilige Führungskanal 19 weist - wie in Fig. 4 zu sehen - einen Winkel zu der Querrichtung 20 auf und kann das Kühlmittel zu dem Abgaseinlass 6 und zu dem Abgaseintrittsboden 6a umlenken. Der Winkel des Führungskanals 19 zu der Querrichtung 20 oder zu der Längsrichtung 21 des Rohrblocks 5 sowie die Länge des Führungskanals 19 kann angepasst werden, um das Fließmuster des Kühlmittels in dem Rohrblock 5 zu beeinflussen. Durch das Umlenken des Kühlmittels verzögert die Strömungsleitstruktur 15 ein Abfließen des Kühlmittels aus dem Einlassbereich 8, so dass die Wärmeübertragung zwischen dem Kühlmittel und dem Abgas erhöht werden kann.

In Fig. 5 ist ein einzelnes Drahtelement 16 der Strömungsleitstruktur 15 und in Fig. 6 sind insgesamt vier Drahtelemente 16 der Strömungsleitstruktur 15 zu der Strömungsleitanordnung 12 angeordnet. Das jeweilige Drahtelement 16 kann dabei beispielsweise ein Spritzformteil, ein Spritzgussteil oder ein Drahtausformteil sein. Der Festlegbereich 17 und der Strömungsleitbereich 18 sind an dem Drahtelement 16 integral ausgeformt. So kann das Drahtelement 16 kostengünstig hergestellt werden. Der Festlegbereich 17 des Drahtelements 16 ist mäanderförmig ausgeformt und ermöglicht ein kraftschlüssiges Festlegen des Drahtelements 16 an der Rohrreihe 4. Der Strömungsleitbereich 18 des Drahtelements 16 weist zwei Führungskanäle 19 auf, durch die ein Führen des Kühlmittels jeweils zwischen den benachbarten Rohrreihen 4 ermöglicht wird. Das Fließmuster des Kühlmittels in dem Rohrblock 5 kann vorteilhaft durch die Änderung der Länge und der Breite des Führungskanals 19 sowie des Winkels zu der Querrichtung 20 beeinflusst werden.

Fig. 7 zeigt eine Ansicht des Abgasrückführkühlers 1 mit der Ringstruktur 13 der Strömungsleitanordnung 12. Dabei ist die Ringstruktur 13 in dem Ringraum 11 um den Rohrblock 5 angeordnet und trennt fluidhemmend den Einlassbereich 8 innerhalb des Ringraumes 11 von dem Kühlmittelauslass 10. So wird auf eine vorteilhafte Weise ein Abfließen des Kühlmittels um den Rohrblock 5 aus dem Einlassbereich 8 gehemmt und die Wärmeübertragung in dem Einlassbereich 8 verbessert. Um ein Aufstauen des Kühlmittels und so ein Überhitzen in dem Einlassbereich 8 zu verhindern, weist die Ringstruktur 13 wenigstens eine Durchlassöffnung 22 auf. Die Durchlassöffnung 22 ist in einem abgewinkelten Bereich 23 der Ringstruktur 13 angeordnet und ermöglicht ein Abfließen des Kühlmittels aus dem Einlassbereich 8 innerhalb des Ringraumes 11. Um das Abfließen des Kühlmittels aus dem Einlassbereich 8 zu beeinflussen, kann die Ringstruktur 13 mehrere sich in der Größe und in der Position unterscheidende Durchlassöffnung 22 aufweisen.

In Fig. 8 ist eine Ansicht des Abgasrückführkühlers 1 mit der Strömungsleitanordnung 12 gezeigt, die die Ringstruktur 13 und die Strömungsleitstrukturen 15 aufweist. Die Ringstruktur 13 umgreift die an dem Rohrblock 5 angeordneten Strömungsleitstrukturen 15, wodurch ein zusätzliches Festlegen der Strömungsleitstrukturen 15 in dem Rohrblock 5 ermöglicht wird. Die Strömungsleitanordnung 12 kann beispielsweise bereits bei der Herstellung des Abgasrückführkühlers 1 in dem Rohrblock 5 angeordnet werden. Abhängig von den Abmessungen des Abgasrückführkühlers 1 kann auch die Strömungsleitanordnung 12 entsprechend angepasst werden. Durch die Strömungsleitanordnung 12 wird die Wärmeübertragung in dem erfindungsgemäßen Abgasrückführkühler 1 verbessert und dadurch vorteilhaft sowohl ein mechanisches Versagen des Abgasrückführkühlers 1 infolge eines Überhitzens verhindert als auch die Effizienz des Abgasrückführkühlers 1 erhöht.

## Patentansprüche

1. Abgasrückführkühler (1) für eine Brennkraftmaschine, insbesondere eines Kraftfahrzeugs,
- wobei der Abgasrückführkühler (1) ein Gehäuse (2) aufweist, in dem mehrere Kühlrohre (3) nebeneinander zu einer Rohrreihe (4) und wenigstens zwei Rohrreihen (4) übereinander und beabstandet zueinander zu einem Rohrblock (5) angeordnet sind,
- wobei das jeweilige Kühlrohr (3) innen vom Abgas durchströmbar ist und einen Abgaseinlass (6) mit einem Abgasauslass (7) gasleitend verbindet, während es außen innerhalb des Gehäuses (2) vom Kühlmittel umströmbar ist,
- wobei das Gehäuse (2) einen in einem Einlassbereich (8) in das Gehäuse (2) einmündenden Kühlmitteleinlass (9) und einen Kühlmittelauslass (10) aufweist, und
- wobei der Abgasrückführkühler (1) einen den Rohrblock (5) in der Umfangsrichtung umschließenden Ringraum (11) aufweist, der von dem Kühlmittel durchströmbar ist,
- wobei der Abgasrückführkühler (1) eine Strömungsleitanordnung (12) zum Führen des Kühlmittels im Inneren des Rohrblocks (5) aufweist, die in dem Gehäuse (2) zumindest bereichsweise an wenigstens einer der Rohrreihen (4) anliegend angeordnet ist,
- wobei die Strömungsleitanordnung (12) wenigstens eine Strömungsleitstruktur (15) aufweist, wobei die Strömungsleitstruktur (15) zumindest bereichsweise in dem Einlassbereich (8) des Gehäuses (2) angeordnet ist und aus dem Ringraum (11) in den Rohrblock (5) eingreift,
**dadurch gekennzeichnet,**
- **dass** die wenigstens eine Strömungsleitstruktur (15) mehrere einzelne Drahtelemente (16) aufweist, wobei das jeweilige Drahtelement (16) für jeweils eine Rohrreihe (4) oder für jeweils einige der Rohrreihen (4) vorgesehen ist, und
- **dass** das jeweilige Drahtelement der Strömungsleitstruktur (15) die zugeordnete Rohrreihe (4) oder die zugeordneten Rohrreihen (4) zumindest bereichswelse an einer dem Ringraum (11) zugewandten Seite umgreift und aus dem Ringraum (11) in Zwischenräume zu den benachbarten Rohrreihen (4) eingreift und dadurch das jeweilige Drahtelement (16) klemmend oder formschlüssig an der zugeordneten Rohrreihe (4) oder an den zugeordneten Rohrreihen (4) des Rohrblocks (5) festlegt ist.

2. Abgasrückführkühler nach Anspruch 1,
**dadurch gekennzeichnet,**
**dass** die Strömungsleitstruktur (15) wenigstens einen Festlegbereich (17) zur Festlegung der Strömungsleitstruktur (15) an der Rohrreihe (4) und wenigstens einen Strömungsleitbereich (18) zum Führen des Kühlmittels zwischen den benachbarten Rohrreihen (4) aufweist.

3. Abgasrückführkühler nach Anspruch 2,
**dadurch gekennzeichnet,**
**dass** der Festlegbereich (17) und/oder der Strömungsleitbereich (18) des jeweiligen Drahtelements (16) der Strömungsleitstruktur (15) wischen zwei benachbarten Rohrreihen (4) eingeklemmt sind.

4. Abgasrückführkühler nach Anspruch 2 oder 3,
**dadurch gekennzeichnet,**
**dass** der Strömungsleitbereich (18) das aus dem Kühlmitteleinlass (9) zuströmende Kühlmittel zu dem Abgaseinlass (6) umlenkt.

5. Abgasrückführkühler nach einem der Ansprüche 2-4,
**dadurch gekennzeichnet,**
**dass** der Festlegbereich (17) und der Strömungsleitbereich (18) an dem Drahtelement (16) integral ausgeformt sind.

6. Abgasrückführkühler nach einem der vorangehenden Ansprüche,
**dadurch gekennzeichnet,**
**dass** das jeweilige Drahtelement (16) ein Spritzformteil, ein Spritzgussteil oder ein Drahtausformteil ist.

7. Abgasrückführkühler nach einem der vorangehenden Ansprüche,
**dadurch gekennzeichnet,**
**dass** die Strömungsleitanordnung (12) eine Ringstruktur (13) aufweist, wobei die Ringstruktur (13) in dem Ringraum (11) um den Rohrblock (5) angeordnet ist, und wobei die Ringstruktur (13) den Einlassbereich (8) innerhalb des Ringraumes (11) zumindest bereichsweise von dem Kühlmittelauslass (9) fluiddicht abtrennt.

8. Abgasrückführkühler nach Anspruch 7,
**dadurch gekennzeichnet,**
**dass** die Ringstruktur (13) wenigstens eine Durchlassöffnung (22) aufweist, durch die das Kühlmittel aus dem Einlassbereich (8) innerhalb des Ringraumes (11) zu dem Kühlmittelauslass (10) fließen kann.

9. Abgasrückführkühler nach Anspruch 7 oder 8,
**dadurch gekennzeichnet,**
**dass** die Ringstruktur (13) an dem Rohrblock (5) und/oder an dem Gehäuse (2) federnd und/oder vorgespannt festgelegt ist.

10. Abgasrückführkühler nach einem der vorangehenden Ansprüche,
**dadurch gekennzeichnet,**
**dass** das Gehäuse (2) einen Umlaufraum (14) aufweist, wobei der Umlaufraum (14) den Rohrblock (5) in dem Einlassbereich (8) in der Umfangsrichtung umschließt.

11. Abgasrückführkühler nach einem der Ansprüche 7-9, **dadurch gekennzeichnet,**
**dass** die Strömungsleitanordnung (12) die Ringstruktur (13) und wenigstens eine Strömungsleitstruktur (15) aufweist und dass wenigstens eine der Strömungsleitstrukturen (15) an der Ringstruktur (13) integral ausgebildet ist.

12. Abgasrückführkühler nach einem der Ansprüche 7-9, **dadurch gekennzeichnet,**
**dass** die Strömungsleitanordnung (12) die Ringstruktur (13) und wenigstens eine Strömungsleitstruktur (15) aufweist, wobei die Ringstruktur (13) wenigstens eine der an dem Rohrblock (5) angeordneten Strömungsleitstrukturen (15) umgreift.

## Claims

1. Exhaust gas recirculation cooler (1) for an internal combustion engine, in particular a motor vehicle,
- wherein the exhaust gas recirculation cooler (1) comprises a housing (2), in which multiple cooling pipes (3) are arranged next to one another and form a pipe row (4) and at least two pipes series (4) are arranged above one another and spaced apart from one another to form a pipe block (5),
- wherein the exhaust gas can flow internally through the respective cooling pipe (3), which connects an exhaust gas inlet (6) in a gas-conducting manner to an exhaust gas outlet (7), while coolant can flow externally through the cooling pipe within the housing (2),
- wherein the housing (2) comprises a coolant inlet (9) in an inlet region (8) opening into the housing (2) and a coolant outlet (10), and
- wherein the exhaust gas recirculation cooler (1) comprises an annular space (11) surrounding the pipe block (5) in the circumferential direction, through which the coolant can flow,
- wherein the exhaust gas recirculation cooler (1) comprises a flow conducting arrangement (12) for conducting the coolant in the interior of the pipe block (5), which is arranged in the housing (2) abutting at least region-wise at least one of the pipe row (4),
- wherein the flow conducting arrangement (12) comprises at least one flow conducting structure (15), wherein the flow conducting structure (15) is arranged at least region-wise in the inlet region (8) of the housing (2) and from the annular space (11) engages in the pipe block (5),
**characterised in that**
the at least one flow conducting structure (15) comprises multiple individual wire elements (16), wherein the respective wire element (16) is provided for respectively one pipe row (4) or for respectively some of the pipe row (4), and
that the respective wire element of the flow conducting structure (15) encompasses the associated pipe row (4) or associated pipe rows (4) at least region-wise on a side facing the annular space (11) and from the annular space (11) engages in spaces with the adjacent pipe rows (4) and thereby fixes the respective wire element (16) in a clamping or positive-locking manner to the associated pipe row (4) or to the associated pipe rows (4) of the pipe block (5).

2. Exhaust gas recirculation cooler according to claim 1, **characterised in that** the flow conducting structure (15) comprises at least one fixing region (17) for fixing the flow conducting structure (15) to the pipe row (4) and at least one flow conducting region (18) for conducting the coolant between the adjacent pipe rows (4).

3. Exhaust gas recirculation cooler according to claim 2, **characterised in that** the fixing region (17) and/or the flow conducting region (18) of the respective wire element (16) of the flow conducting structure (15) is/are clamped between two adjacent pipe rows (4).

4. Exhaust gas recirculation cooler according to claim 2 or 3, **characterised in that** the flow conducting region (18) deflects the coolant flowing from the coolant inlet (9) to the exhaust gas inlet (6).

5. Exhaust gas recirculation cooler according to any one of claims 2 to 4, **characterised in that** the fixing region (17) and the flow conducting region (18) are integrally formed on the wire (16).

6. Exhaust gas recirculation cooler according to any one of the preceding claims, **characterised in that** the respective wire elements (16) is an injection moulded part, a diecast part or a wire stamped part.

7. Exhaust gas recirculation cooler according to any one of the preceding claims, **characterised in that** the flow conducting arrangement (12) comprises an annular structure (13), wherein the annular structure (13) is arranged in the annular space (11) around the pipe block (5), and wherein the annular structure (13) separates at least section-wise the inlet region (8) within the annular space (11) in a fluid-tight manner from the coolant outlet (9).

8. Exhaust gas recirculation cooler according to claim 7, **characterised in that** the annular structure (13) comprises at least one outlet opening (22), through which the coolant can flow from the inlet region (8) within the annular space (11) to the coolant outlet (10).

9. Exhaust gas recirculation cooler according to claim 7 or 8, **characterised in that** the annular structure (13) is fixed resiliently and/or in a biased manner on the pipe block (5) and/or on the housing (2).

10. Exhaust gas recirculation cooler according to any one of the preceding claims, **characterised in that** the housing (2) comprises a circulation space (14), wherein the circulation space (14) surrounds the pipe block (5) in the inlet region (8) in the circumferential direction.

11. Exhaust gas recirculation cooler according to claims 7 to 9, **characterised in that** the flow conducting arrangement (12) comprises the annular structure (13) and at least one flow conducting structure (15), and that at least one of the flow conducting structures (15) is formed integrally on the annular structure (13).

12. Exhaust gas recirculation cooler according to any one of claims 7 to 9, **characterised in that** the flow conducting arrangement (12) comprises the annular structure (13) and at least one flow conducting structure (15), wherein the annular structure (13) encompasses at least one of the flow conducting structures (15) arranged on the pipe block (5).

## Revendications

1. Refroidisseur à recirculation de gaz d'échappement (1) pour un moteur à combustion interne, en particulier d'un véhicule automobile,
- dans lequel le refroidisseur à recirculation de gaz d'échappement (1) présente un boîtier (2) au sein duquel plusieurs tubes de refroidissement (3) sont agencés de manière juxtaposée pour fournir une rangée de tubes (4) et au moins deux rangées de tubes (4) sont agencées de manière superposée et espacées l'une de l'autre pour fournir un bloc de tubes (5),
- dans lequel le tube de refroidissement (3) respectif peut être parcouru à l'intérieur par du gaz d'échappement et relie une entrée de gaz d'échappement (6) à une sortie de gaz d'échappement (7) par canalisation du gaz, tandis que du liquide de refroidissement peut circuler autour dudit tube à l'intérieur du boîtier (2),
- dans lequel le boîtier (2) présente une entrée de liquide de refroidissement (9), débouchant dans le boîtier (2) dans une région d'entrée (8), et une sortie de liquide de refroidissement (10), et
- dans lequel le refroidisseur à recirculation de gaz d'échappement (1) présente un espace annulaire (11) renfermant le bloc de tubes (5) dans le sens circonférentiel et qui peut être parcouru par le liquide de refroidissement,
- dans lequel le refroidisseur à recirculation de gaz d'échappement (1) présente un agencement de guidage d'écoulement (12) destiné à guider le liquide de refroidissement à l'intérieur du bloc de tubes (5) et qui est agencé dans le boîtier (2) au moins par endroits de manière adjacente à au moins une des rangées de tubes (4),
- dans lequel l'agencement de guidage d'écoulement (12) présente au moins une structure de guidage d'écoulement (15), dans lequel la structure de guidage d'écoulement (15) est agencée au moins par endroits dans la région d'entrée (8) du boîtier (2) et vient en prise avec le bloc de tubes (5) à partir de l'espace annulaire (11),
**caractérisé en ce que**
- la au moins une structure de guidage d'écoulement (15) présente plusieurs éléments en fil métallique (16) individuels, dans lequel l'élément en fil métallique (16) respectif est prévu pour respectivement une rangée de tubes (4) ou pour respectivement quelques-unes des rangées de tubes (4), et
- l'élément en fil métallique respectif de la structure de guidage d'écoulement (15) entoure la rangée de tubes (4) associée ou les rangées de tubes (4) associées au moins par endroits au niveau d'un côté tourné vers l'espace annulaire (11) et vient en prise avec les rangées de tubes (4) adjacentes à partir de l'espace annulaire (11) dans des espaces intermédiaires et de ce fait l'élément en fil métallique (16) respectif est fixé par serrage ou complémentarité de forme à la rangée de tubes (4) associée ou aux rangées de tubes (4) associées du bloc de tubes (5).

2. Refroidisseur à recirculation de gaz d'échappement selon la revendication 1,
**caractérisé en ce que**
la structure de guidage d'écoulement (15) présente au moins une région de fixation (17) destinée à la fixation de la structure de guidage d'écoulement (15) au niveau de la rangée de tubes (4) et au moins une région de guidage d'écoulement (18) destinée au guidage du liquide de refroidissement entre les rangées de tubes (4) adjacentes.

3. Refroidisseur à recirculation de gaz d'échappement selon la revendication 2,
**caractérisé en ce que**
la région de fixation (17) et/ou la région de guidage d'écoulement (18) de l'élément en fil métallique (16) respectif de la structure de guidage d'écoulement (15) sont enserrées entre deux rangées de tubes (4) adjacentes.

4. Refroidisseur à recirculation de gaz d'échappement selon la revendication 2 ou 3,
**caractérisé en ce que**
la région de guidage d'écoulement (18) dévie le liquide de refroidissement venant de l'entrée de liquide de refroidissement (9) vers l'entrée de gaz d'échappement (6).

5. Refroidisseur à recirculation de gaz d'échappement selon l'une quelconque des revendications 2 à 4,
**caractérisé en ce que**
la région de fixation (17) et la région de guidage d'écoulement (18) sont formées d'un seul tenant au niveau de l'élément en fil métallique (16).

6. Refroidisseur à recirculation de gaz d'échappement selon l'une quelconque des revendications précédentes,
**caractérisé en ce que**
l'élément en fil métallique (16) respectif est une pièce formée par injection, une pièce moulée par injection ou une pièce en fil métallique moulée.

7. Refroidisseur à recirculation de gaz d'échappement selon l'une quelconque des revendications précédentes,
**caractérisé en ce que**
l'agencement de guidage d'écoulement (12) présente une structure annulaire (13), dans lequel la structure annulaire (13) est agencée dans l'espace annulaire (11) autour du bloc de tubes (5), et dans lequel la structure annulaire (13) sépare au moins par endroits la région d'entrée (8) par rapport à la sortie de liquide de refroidissement (9) de manière étanche aux liquides à l'intérieur de l'espace annulaire (11).

8. Refroidisseur à recirculation de gaz d'échappement selon la revendication 7,
**caractérisé en ce que**
la structure annulaire (13) présente au moins une ouverture de passage (22) à travers laquelle le liquide de refroidissement peut s'écouler de la région d'entrée (8) vers la sortie de liquide de refroidissement (10) à l'intérieur de l'espace annulaire (11).

9. Refroidisseur à recirculation de gaz d'échappement selon la revendication 7 ou 8,
**caractérisé en ce que**
la structure annulaire (13) est fixée de manière élastique et/ou précontrainte au niveau du bloc de tubes (5) et/ou au niveau du boîtier (2).

10. Refroidisseur à recirculation de gaz d'échappement selon l'une quelconque des revendications précédentes,
**caractérisé en ce que**
le boîtier (2) présente un espace de circulation (14), dans lequel l'espace de circulation (14) entoure le bloc de tubes (5) dans la région d'entrée (8) dans le sens circonférentiel.

11. Refroidisseur à recirculation de gaz d'échappement selon l'une quelconque des revendications 7 à 9,
**caractérisé en ce que**
l'agencement de guidage d'écoulement (12) présente la structure annulaire (13) et au moins une structure de guidage d'écoulement (15) et **en ce qu'**au moins une des structures de guidage d'écoulement (15) est formée d'un seul tenant au niveau de la structure annulaire (13).

12. Refroidisseur à recirculation de gaz d'échappement selon l'une quelconque des revendications 7 à 9,
**caractérisé en ce que**
l'agencement de guidage d'écoulement (12) présente la structure annulaire (13) et au moins une structure de guidage d'écoulement (15), dans lequel la structure annulaire (13) entoure au moins une des structures de guidage d'écoulement (15) agencées au niveau du bloc de tubes (5).
